# EUROPÄISCHE PATENTSCHRIFT

(11) **EP 2 653 624 B1**
(45) Veröffentlichungstag und Bekanntmachung des Hinweises auf die Patenterteilung: **27.06.2018**
(21) Anmeldenummer: 13160873.9
(22) Anmeldetag: 25.03.2013
(51) Int. Cl.: E03F 5/22

(54) **Abwasserhebeanlage, Sicherungseinrichtung hierfür und Verfahren zum Betreiben**
Sewage lifting station, safety device therefor and method for operating same
Installation de relèvement d'eaux usées, dispositif de sécurisation correspondant et procédé d'exploitation

(30) Priorität: 19.04.2012 DE 102012007859
(43) Veröffentlichungstag der Anmeldung: 23.10.2013
(73) Patentinhaber: Heiduk, Wolfgang, 82515 Wolfratshausen (DE); Heiduk, Gerhard, 82538 Geretsried (DE)
(72) Erfinder: Heiduk, Wolfgang, 82515 Wolfratshausen (DE); Heiduk, Gerhard, 82538 Geretsried (DE)
(74) Vertreter: Wunderlich & Heim Patentanwälte Partnerschaftsgesellschaft mbB

(56) Entgegenhaltungen:
- US-B1- 7 309 216
- US-B1- 7 458 782

## Beschreibung

Die Erfindung betrifft eine Abwasserhebeanlage gemäß der Oberbegriff des Anspruchs 1. Die Erfindung betrifft weiterhin eine Sicherungseinrichtung für eine Hebenanlage gemäß Anspruch 9 und ein Verfahren zum Betreiben einer Abwasserhebeanlage gemäß Anspruch 10.

Derartige Abwasserhebeanlagen kommen zum Einsatz, wenn unterhalb einer Rückstauebene, die in der Regel der Straßenoberkante oder einem Kanal entspricht, Abwasser anfällt, das dadurch nicht ohne weiteres in das zentrale Abwasserkanalsystem abgeleitet werden kann. Das Abwasser wird in diesen Fällen durch die Hebeanlage auf ein Niveau oberhalb der Rückstauebene gepumpt, um von dort aus in das Kanalsystem abfließen zu können. Hierzu fließt das Abwasser zunächst in einen Sammelbehälter, welcher im Keller eines Gebäudes angeordnet ist. Bei Erreichen eines bestimmten Füllstandes wird dann das gesammelte Abwasser abgepumpt.

Ist der Betrieb einer Hebeanlage zum Beispiel durch defekte Pumpen oder verstopfte Leitungen gestört, besteht die Gefahr eines Überlaufens des Sammelbehälters. Das austretende Abwasser tritt dann in Kellerräume ein, was schon bei kleinen Mengen zu großen Schäden führen kann. Es ist daher bekannt, Hebeanlagen mit einer Warneinrichtung bei Überfüllung oder gegen Fehlfunktion zu versehen.

Aus der US 5,314,313 oder der DE 10 2005 060 556 A1 gehen eine Abwasserhebeanlage mit einem Sammelbehälter hervor, welche bei Erreichen eines bestimmten Füllstandes ein Alarmsignal ausgeben, welches eine Störung anzeigt.

Die US 3,644,916 beschreibt ein Alarmsystem für eine Hebeanlage, die den Betriebszustand der Anlage überwacht und bei Störungen ein Signal an eine von der Hebeanlage entfernte Alarmanlage per Draht oder Telefon abgibt. Bei einem kritischen Füllstand können außerdem Motoren zur Aktivierung einer Hilfspumpeinheiten zugeschaltet werden.

Selbst wenn die Betriebsstörungen von einem Warnsystem erkannt und zuverlässig gemeldet werden, kann eine Überflutung der Kellerräume nicht immer verhindert werden, wenn der Alarm entweder zu lange unbemerkt bleibt oder das zuständige Serviceteam nicht schnell genug vor Ort ist, um die Hebeanlage wieder in Stand zu setzen.

Eine gattungsgemäße Abwasserhebeanlage geht aus der US 7,309,216 B1 oder der US 7,458,782 B1 hervor. Über eine Sensoreinrichtung wird der Füllstand in einem Abwassersammelbehälter überwacht. Bei Erreichen eines Grenzfüllstandes kann über ein Modem ein Warnsignal von einer Steuereinrichtung abgegeben werden. Neben diesem Überlaufschutz des Abwasser-Sammelbehälters ist ein zusätzlicher Wasserbruchschutz bei Leckage eines Abwassererzeugers vorgesehen. Hierzu kann an einer Waschmaschine oder einem Geschirrspüler als Abwassererzeuger ein lokaler Sensor angeordnet sein, welcher eine Wasserleckage an dem Abwassererzeuger feststellt und an die zentrale Steuereinheit weiterleitet. Durch diese kann zur Vermeidung einer weiteren Wasserleckage an dem Abwassererzeuger eine Wasserversorgung abgestellt werden.

Das Dokument US7309216 wird als nächstliegender Stand der Technik betrachtet. Dieses Dokument entspricht dem Oberbegriff des Anspruchs 1. Der Erfindung liegt die **Aufgabe** zugrunde, eine Abwasserhebeanlage, einer Sicherungseinrichtung für eine solche Hebeanlage und ein Verfahren zum Betreiben anzugeben, mit welchen eine hohe Betriebssicherheit gegen Überlauf des Abwasser-Sammelbehälters erreicht wird.

Die Aufgabe wird erfindungsgemäß durch eine Abwasserhebeanlage mit den Merkmalen des Anspruchs 1, durch eine Sicherungseinrichtung mit den Merkmalen des Anspruchs 9 bzw. durch ein Verfahren gemäß Anspruch 10 gelöst. Bevorzugte Ausgestaltungen der Erfindung sind in den jeweils abhängigen Ansprüchen angegeben.

Die erfindungsgemäße Abwasserhebeanlage ist dadurch gekennzeichnet, dass eine Sicherungseinrichtung vorgesehen ist, welche eine zentrale Sendeeinheit und eine oder mehrere dezentrale Empfangseinheiten aufweist, welche den Abwassererzeugern zugeordnet sind, dass durch die Sendeeinheit bei einem Warnsignal ein Sperrsignal aussendbar ist und dass die Empfangseinheiten ausgebildet sind, bei Empfang des Sperrsignals einen Abwassererzeuger zum Vermeiden einer Zuführung von weiterem Abwasser zu sperren.

Ein Grundgedanke der Erfindung kann darin gesehen werden, dass im Störfall die Entstehung von zusätzlichem Abwasser sofort gestoppt werden kann. Ist der Betrieb der Hebeanlage zum Beispiel durch eine defekte Pumpe oder verstopfte Leitungen gestört, wird durch die Sperrung der Abwassererzeuger ein Zufluss von weiterem Abwasser und so ein Überlaufen des Sammelbehälters verhindert, was in kurzer Zeit zu großen Schäden führen könnte.

Abwassererzeuger im Sinne der Erfindung umfassen nicht nur sanitäre Einrichtungen, wie Duschen, Waschbecken oder Toiletten, sondern auch Haushaltsgeräte wie Wasch- oder Spülmaschinen. Insbesondere letztere werden häufig in Abwesenheit von Menschen betrieben und können so trotz akustischer Alarmsignale weiter Abwasser produzieren.

Die Sicherungseinrichtung hat die Funktion, über die Sendeeinheit ein Sperrsignal an die Empfangseinheiten zu übertragen, um die Abwassererzeuger automatisch sperren zu können, wenn ein kritischer Grenzfüllstand des Abwassers im Sammelbehälter erreicht ist. Das hat den Vorteil, dass die Abwassererzeugung sofort unterbrochen wird, ohne dass eine manuelle Abschaltung nötig ist. Auch wenn der Störfall für längere Zeit unbemerkt bleibt, kann eine Überflutung durch angestautes Abwasser durch die Sicherheitseinrichtung vermieden werden.

Zur Bestimmung des Füllstandes innerhalb des Sammelbehälters können alle möglichen Sensoreinheiten zum Einsatz kommen, wie zum Beispiel Schwimmsensoren, Vibrationssensoren, oder auch Sensoren zur Messung der elektrischen Leitfähigkeit, die sich mit dem Eintauchen des Sensors in die Flüssigkeit ändert. Die Sendeeinheit kann bei neuen Anlagen mit dem Sensor kombiniert sein oder bei Nachrüstungen so mit einer bestehenden Sensoreinheit verschaltet werden, dass bei einem elektrischen Warnsignal oder Warnimpuls das Sperrsignal erzeugt wird. Ein Warnsignal ist im Sinne der Erfindung ein Auslösesignal.

Die Zuordnung einer Empfangseinheit zu einem oder mehreren Abwassererzeugern ermöglicht auch eine separate Sperrung einzelner Abwassererzeuger. Beispielsweise könnten Waschmaschinengruppen, die große Mengen an Abwasser erzeugen, gesperrt werden, wobei gleichzeitig notwendige sanitäre Anlagen wie Waschbecken und Toiletten noch im Betrieb sind.

Die Abgabe eines Warnsignals an die Sicherheitseinrichtung kann auch durch eine andere Einrichtung, etwa eine Steuereinheit, erfolgen, die die Pumpeinrichtung steuert. Ist die Pumpleistung in Folge eines technischen Fehlers oder durch eine verstopfte Abführleitung vermindert, kann ein Warnsignal an die Sicherheitseinrichtung abgegeben werden.

In einer besonderen Ausführungsform ist die Empfangseinheit zum Sperren der Stromversorgung des zugeordneten Abwassererzeugers ausgebildet. Die Empfangseinheit kann zum Beispiel einen fernbetätigten Schalter aufweisen, der über einen Empfänger mit der Sendeeinheit der Sicherungseinrichtung in Verbindung steht und beim Empfangen eines Sperrsignals die Stromversorgung des ihm zugeordneten Abwasserversorgers unterbindet. Das Unterbinden der Stromversorgung hat den Vorteil, dass die abgeschalteten Geräte, wie zum Beispiel Waschmaschinen oder Spülmaschinen, in der Regel keinen Schaden nehmen und später wieder auf einfache Weise aktiviert werden können. Durch die Stromabschaltung wird schnell und zuverlässig die Entstehung weiteren Abwassers verhindert. Auch mit Infrarotsensoren betriebene Wasserhähne lassen sich damit abschalten.

Vorzugsweise ist die Empfangseinheit in oder an einer elektrischen Steckdose für den Betrieb des Abwassererzeugers fest installiert und weist einen Schalter zur Leitungsunterbrechung auf. Dadurch können Abwassererzeuger über die Empfangseinheit an die Sicherungseinrichtung angeschlossen werden, ohne aufwändig umgerüstet werden zu müssen. Als Empfangseinheit kann zum Beispiel ein Stecker oder Adapter vorgesehen sein, der in die Steckdose eingesteckt wird. Als Schalter könnte zum Beispiel ein Relais oder ein Halbleiterschalter vorgesehen sein, der sobald die Sendeeinheit der Sicherungseinrichtung ein Sperrsignal sendet, zuverlässig zu einer galvanischen Trennung der an den Schalter angeschlossenen Abwassererzeuger führt. Die Übertragung des Sperrsignals kann auch über das interne Stromnetz des Gebäudes erfolgen. Das Sperrsignal wird hierfür mittels einer Trägerfrequenzanlage auf eine oder mehrere Trägerfrequenzen aufmoduliert und zwischen zwei Steckdosen zu der Empfangseinheit gesendet. Die Empfangseinheiten können auch in oder an den Geräten angeordnet sein.

Vor allem bei der Sperrung von elektrischen Abwassererzeugern über die Steckdose kann die Übertragung drahtgebunden, insbesondere über da Stromnetz erfolgen. Eine hohe Flexibilität wird dadurch erreicht, dass die Sendeeinheit mit den Empfangseinheiten drahtlos in Verbindung steht. Die drahtlose Verbindung hat den Vorteil, dass die Empfangseinheiten auf einfache Weise mit der zentralen Sendeeinheit der Sicherungseinrichtung verbunden werden können, auch wenn die Empfangseinheiten durch Wände oder Decken von der Sendeeinheit entfernt sind. Eine aufwändige Verlegung von Anschlusskabeln entfällt. Für die Verbindung können alle Arten drahtloser Verbindungsformen vorgesehen sein, zum Beispiel über Infrarotsignale, oder Funksignale, oder auch über optische und akustische Signale.

Vorzugsweise ist ein durch die Empfangseinheit gesperrter Abwassererzeuger durch ein von der Sendeeinheit ausgesendetes Aktivierungssignal wieder automatisch entsperrbar. Dadurch ist nach dem Auftreten eines Störfalls, infolgedessen ein Abwassererzeuger gesperrt wurde, schnell wieder eine Rückkehr in den normalen Betrieb möglich. Aufgrund der zentralen Steuerung der Empfangseinheiten über die Sendeeinheit, müssen die Empfangseinheiten nicht wieder einzeln aktiviert werden, was je nach Anzahl der Empfangseinheiten enorm aufwändig wäre. Zudem kann eine Entsperrung etwa durch Sicherung mit Schlüssel oder einem digitalen Code nur von einer autorisierten Person vorgenommen werden, wenn der Störfall zuverlässig beseitigt ist.

In einer weiteren Ausführungsform der Erfindung ist vorgesehen, dass die Empfangseinheit ein Sperrventil zum Unterbrechen einer Frischwasserversorgung und/oder einer Abflussleitung des Abwassererzeugers aufweist. Dadurch können vor allem sanitäre Einrichtungen wie zum Beispiel Duschen, Toilettenspülungen und auch Wasserhähne von Waschbecken zuverlässig gesperrt werden.

Sowohl der Frischwasseranschluss wie auch die Abflussleitung kann ein durch die Sendeeinheit elektrisch sperrbares Ventil aufweisen. Gleichzeitig kann auch die Stromversorgung der Abwassererzeuger gesperrt werden, was zum Beispiel bei Wäschetrocknern mit Schleuderfunktion relevant wäre, um sowohl den Schleudervorgang als auch den Abfluss des entstehenden Schleuderwassers aus dem Gerät zu unterbinden.

In einer bevorzugten Ausführungsform ist vorgesehen, dass die Sensoreinheit zum Erfassen von mindestens zwei voneinander verschiedenen Grenzfüllständen und zur Abgabe von, den verschiedenen Grenzfüllständen zugeordneten Warnsignalen beim Erfassen des jeweiligen Grenzfüllstandes ausgebildet ist. Das hat den Vorteil, dass jede Empfangseinheit durch ein bestimmtes Warnsignal gesteuert werden kann, wodurch je nach erreichten Grenzfüllstand ein der Empfangseinheit zugeordneter Abwasserverbraucher gesperrt werden kann. Dadurch können Abwasserverbraucher in Abhängigkeit verschiedener Grenzfüllstände je nach Priorität gesperrt werden.

Das bietet die Möglichkeit Abwassererzeuger, auf deren Betrieb ohne große Komforteinbußen verzichtet werden kann, zuerst abzuschalten, und dafür wichtige Abwassererzeuger des täglichen Bedarfs, wie zum Beispiel sanitäre Anlagen oder moderne, Kondenswasser erzeugende Heizungen, noch möglichst lange betreiben zu können.

Erst ein Ansteigen des Abwassers bis zum maximalen Grenzfüllstand innerhalb des Sammelbehälters führt zur vollständigen Sperrung aller an die Empfangseinheiten angeschlossenen Abwassererzeuger. Die verschiedenen Grenzfüllstände können sowohl von einer einzelnen Sensoreinheit wie auch von mehreren Sensoreinheiten erfasst werden. Es besteht auch die Möglichkeit mehrere Sammelbehälter vorzusehen, deren vollständige Befüllung zur Abgabe eines diskreten Sperrsignals durch die Sendeeinheit führt, das wiederum an eine bestimmte Empfangseinheit oder an Empfangseinheitengruppen weitergeleitet wird.

In einer weiteren Ausführungsform ist die Sensoreinheit mit einer Alarmanlage verbunden, welche zum Abgeben eines optischen und/oder akustischen Alarmsignals ausgebildet ist. Die Alarmanlage hat die Funktion Störfälle in den Bauteilen der Hebeanlage zu registrieren und darauf ein Alarmsignal auszulösen. Alarm kann zum Beispiel durch eine defekte Pumpeinrichtung, durch kaputte Rückschlagklappen in der Abführleitung, durch Verstopfung innerhalb der Leitung oder auch wenn der Abwasserpegel innerhalb des Sammelbehälters eine kritische Höhe erreicht, ausgelöst werden.

Als Alarmsignal kann auch einen Hupton vorgesehen sein, der von Personen in der Umgebung gut deutlich wahrnehmbar ist. Auch optische Alarmsignale, wie zum Beispiel eine rot blinkende Anzeige im Treppenhaus und/oder in den Kellerräumen des Gebäudes können eingesetzt werden. Das Alarmsignal könnte auch automatisch zu einer entsprechenden Serviceeinrichtung weitergeleitet werden, um den Störfall durch dafür ausgebildete Servicekräfte möglichst schnell zu beheben.

Die Erfindung betrifft außerdem eine Sicherungseinrichtung für eine Hebeanlage mit einer zentralen Sendeeinheit und einer oder mehreren dezentralen Empfangseinheiten, die Abwassererzeugern zuordbar sind, wobei die Sendeeinheit mit einer Sensoreinheit zur Ermittlung eines Grenzfüllstandes verbindbar ist, wobei durch die Sendeeinheit ein Sperrsignal absendbar ist, und wobei die Empfangseinheiten ausgebildet sind, bei Empfang eines Sperrsignals einen Abwassererzeuger zum Vermeiden einer Erzeugung von weiterem Abwasser zu sperren.

Die Sicherungseinrichtung kann an einen Sensor schon bestehender Hebeanlagen angeschlossen werden, was die Nachrüstung der Hebeanlage mit der Sicherungseinrichtung erheblich vereinfacht. Das Sperrsignal kann auch über ein schon bestehendes elektrisches Netz von der Sendeeinheit zu der Empfangseinheit übertragen werden.

Außerdem ist es möglich, dass die Sicherungseinheit neben Sensoren zur Füllstandmessung auch Sensoren für Feuchtigkeitsmessung oder auch Geruchssensoren umfasst, die außerhalb des Sammelbehälters angeordnet sind. Dadurch kann auch ein Austreten von Abwasser aus dem Sammelbehälter, das zum Beispiel durch undichte Stellen oder defekte Ventile verursacht wird, erfasst werden und zur Abgabe eines Warnsignals führen.

Die Erfindung betrifft weiterhin ein Verfahren zum Betreiben einer Abwasserhebeanlage, wobei Abwasser von einem oder mehreren Abwassererzeugern über mindestens eine Zuführleitung einem Sammelbehälter zugeführt wird, wobei im Sammelbehälter gesammeltes Abwasser mit einer Pumpeinrichtung aus dem Sammelbehälter über mindestens eine Abführleitung abgepumpt wird, und wobei ein oberer Grenzfüllstand des Abwassers in dem Sammelbehälter durch eine Sensoreinheit erfasst wird, welche bei Erreichen des Grenzfüllstandes ein Warnsignal abgibt. Das Verfahren ist dadurch gekennzeichnet, dass bei Erreichen des Grenzfüllstands eine Sendeeinheit ein Sperrsignal an die zentrale Empfangseinheiten aussendet, die den Abwassererzeugern zugeordnet sind, und dass die Empfangseinheiten bei Empfang des Sperrsignals einen Abwassererzeuger zum Vermeiden einer Zuführung von weiterem Abwasser sperren.

Die Erfindung wird nachfolgend anhand eines bevorzugten Ausführungsbeispiels weiter erläutert, dass schematisch in den Zeichnungen dargestellt ist. In den Zeichnungen zeigen:
- Fig. 1: einen Querschnitt durch ein Gebäude mit einer erfindungsgemäße Hebeanlage;
- Fig. 2: eine vergrößerte Darstellung der Empfangseinheit;

Fig. 1 zeigt eine erfindungsgemäße Abwasserhebeanlage 10, die im unteren Teil eines Gebäudes 1 installiert ist. Die Abwasserhebeanlage 10 umfasst einen Sammelbehälter 50, in den Abwasser 30 über eine Zuführleitung 40 eingeleitet wird. Der Füllstand des Abwassers 30 innerhalb des Sammelbehälters 50 wird über einen Schwimmsensor 70 gemessen, der an der linken Innenwand des Sammelbehälters 50 an einem Führungsrohr geführt wird. Erreicht das Abwasser 30 einen ersten Füllstand 78, gibt der Schwimmsensor 70 ein Signal an eine Steuereinheit 23 ab, die zum Steuern einer Pumpe 20 vorgesehen ist.

Das Abwasser 30 wird daraufhin über eine Abführleitung 42 aus dem Sammelbehälter 50 bis zu einer Rohrschleife 45 hochgepumpt, die sich oberhalb der Rückstauebene 5 befindet. Von dort kann das hochgepumpte Abwasser 30 in die Kanalisation 14 abfließen. Unterhalb der Rohrschleife 45 ist in die Abführleitung 42 eine Rückschlagklappe 48 eingebaut, die ein Leerlaufen der Rohrschleife 45 verhindert. Außerdem ist oberhalb der Rückschlagklappe 48 ein Schieber 47 vorgesehen, der zum Schutz des Wartungspersonals bei Wartungsarbeiten die Abführleitung 42 verschließen kann.

Um Druckschwankungen auszugleichen, die sich beim Befüllen und Entleeren des Sammelbehälters 50 ergeben, ist ein Lüftungsschacht 52 vorgesehen, der an dem oberen Ende des Sammelbehälters 50 angeschlossen ist.

Im unteren Teil des Gebäudes 1, in einem Kellerraum 55, sind etwa Waschmaschinengruppen als Abwassererzeuger 60 und 62 untergebracht, die je nach Bedarf von Bewohnern des Gebäudes 1 in Betrieb genommen werden. Die Abwasseranschlüsse der jeweiligen Abwassererzeuger 60 und 62 befinden sich unterhalb der Rückstauebene 5. Eine reguläre Schwerkraftentwässerung ist aufgrund des fehlenden freien Gefälles zur Kanalisation 14 nicht möglich. Deswegen wird das von den Waschmaschinen erzeugte Abwasser über die Abwasseranschlüsse 64 in die Zuführleitung 40 eingeleitet und gelangt von dort in den Sammelbehälter 50 der Abwasserhebeanlage 10. Zur Stromversorgung werden die Abwassererzeuger 60 und 62 an eine Empfangseinheit 85, die mit einer Steckdose 87 verbunden ist, angeschlossen.

Ist der Betrieb der Abwasserhebeanlage zum Beispiel durch eine defekte Pumpe 20 oder durch eine Verstopfung in der Abführleitung 42 gestört, kann es zum Anstieg des Abwassers 30 im Sammelbehälter 50 kommen.

Erreicht das Abwasser 30 den kritischen Grenzfüllstand 80, wird von dem Schwimmsensor 70 ein Warnsignal 82 an eine Sicherungseinrichtung 90 abgegeben, die wiederum über eine Sendeeinheit 75 ein Sperrsignal 92 an eine Empfangseinheit 85 weitersendet. Sobald die Empfangseinheit 85 das Sperrsignal 92 erhält, wird innerhalb der Empfangseinheit 85 das Stromnetz unterbrochen und damit die Stromversorgung der Abwassererzeuger 60 und 62 unterbunden.

Die Abschaltung der Abwassererzeuger 60 und 62 verhindert zuverlässig, dass weiteres Abwasser 30 erzeugt wird, das bei einem bis zum Grenzfüllstand 80 befüllten Sammelbehälter 50 zu einem Rückstau des Abwassers innerhalb der Zuführleitung 40 führen würde. Dadurch können in den meisten Fällen Schäden vermieden werden, die durch den Rückstau des Abwassers und einer damit einhergehenden Überflutung des Kellerraums 55 entstehen würden. Gleichzeitig löst das von dem Schwimmsensor 70 abgegebene Warnsignal 82 einen Alarm über eine Alarmanlage 65 aus, die einen lauten Hupton erzeugt. Auch wenn der Alarm erst nach einiger Zeit bemerkt wird, ist die weitere Erzeugung von Abwasser durch die Sicherheitseinrichtung 90 erstmal blockiert.

In Fig. 2 wird die Funktionsweise der Empfangseinheit 85 noch genauer erläutert. Die Empfangseinheit 85 besteht aus einem Netzteil 105, das einen Empfänger 110 mit der notwendigen Spannung versorgt. Das Netzteil 105 ist an dem Stromnetz, dargestellt durch die Kontaktpunkte P und N, über elektrische Leitungen 101 und 102 verbunden. Der Empfänger 110 bildet zusammen mit einer Spule 115 den Steuerstromkreis 120 eines Relais 140 aus. An dem Laststromkreis 130 des Relais 140 sind Kontaktstellen 135 und 136 vorgesehen, an denen eine Waschmaschine 60, schematisch durch die gestrichelte Linie dargestellt, angeschlossen ist. Der Leistungsstromkreis 130 ist mit dem Stromnetz des Gebäudes 1 verbunden und im Normalfall geschlossen.

Sobald der Empfänger 110 ein von der Sendeeinheit 75 der Sicherungseinrichtung 90 ausgesendetes Sperrsignal 92 empfängt, wird ein Schalter 112 umgelegt, der den Steuerstromkreis 120 schließt. Daraufhin wird die Spule 115 mit Strom durchflossen und der Arbeitskontakt 144 wird durch die magnetische Wirkung der Spule 115 angezogen und unterbricht damit den Lastenstromkreis 130. Die an dem Lastenstromkreis angeschlossene Waschmaschine wird dadurch unverzüglich vom Stromnetz getrennt.

Ist die Störung der Hebeanlage 10 behoben, kann durch ein Aktivierungssignal, das von der Sendeeinheit 75 ausgesendet wird, die Stromzufuhr des Steuerstromkreises 120 durch eine Schaltung des Schalters 112 wieder unterbrochen werden, wodurch aufgrund der nachlassenden magnetischen Kraft der Spule 115 der Arbeitskontakt 144 wieder in die Ausgangsstellung zurück federt und den Lastenstromkreis 130 somit wieder schließt. Nach dem Aktivierungssignal befindet sich die Empfangseinheit 85 wieder in der Ausgangsstellung.

Die Empfangseinheit 85 kann zum Beispiel an eine reguläre Steckdose angesteckt werden. Auch eine Installation unterhalb der Steckdose im Innern einer Gebäudewand ist möglich, bei der die Empfangseinheit 85 als Verbindungselement zwischen dem Stromnetz des Gebäudes und der Steckdose eingebaut wird, und damit die Steckdose über die Empfangseinheit gesperrt werden kann.

## Patentansprüche

1. Abwasserhebeanlage (10) mit:
- zumindest einem Sammelbehälter (50) zum Sammeln von Abwasser (30),
- mehreren Abwassererzeugern (60, 62),
- mindestens einer Zuführleitung (40), welche zum Zuführen von Abwasser (30) von den Abwassererzeugern (60, 62) mit dem Sammelbehälter (50) verbunden ist,
- mindestens einer Abführleitung (42),
- einer Pumpeinrichtung (20) zum Abpumpen des Abwassers (30) aus dem Sammelbehälter (50) über die mindestens eine Abführleitung (42),
- einer Sensoreinheit (70), welche zum Erfassen eines oberen Grenzfüllstandes (80) des Abwassers (30) in dem Sammelbehälter (50) und zur Abgabe eines Warnsignals (82) bei Erreichen des Grenzfüllstandes (80) ausgebildet ist, und
- einer Sicherungseinrichtung (90), welche eine zentrale Sendeeinheit (75) aufweist,
**dadurch gekennzeichnet,**
- **dass** die Sicherungseinrichtung (90) dezentrale Empfangseinheiten (85) aufweist, welche den einzelnen Abwassererzeugern (60, 62) zugeordnet sind,
- **dass** durch die Sendeeinheit (75) bei Erreichen des Grenzfüllstandes (80) ein Sperrsignal (92) an die Empfangseinheiten (85) an den Abwassererzeugern (60, 62) aussendbar ist, und
- **dass** die Empfangseinheiten (85) ausgebildet sind, bei Empfang des Sperrsignals (92) die zugeordneten Abwassererzeuger (60, 62) zu sperren, wobei der Abwassererzeuger (60, 62) an einer Zuführung von weiterem Abwasser (30) in den Sammelbehälter (50) gehindert ist.

2. Abwasserhebeanlage (10) zum Anheben von Abwasser nach Anspruch 1,
**dadurch gekennzeichnet,**
**dass** die Empfangseinheit (85) zum Sperren der Stromversorgung des zugeordneten Abwassererzeugers (60, 62) ausgebildet ist.

3. Abwasserhebeanlage (10) nach Anspruch 2,
**dadurch gekennzeichnet,**
**dass** die Empfangseinheit (85) in oder an einer elektrischen Steckdose für den Betrieb des Abwassererzeugers (60, 62) fest installiert ist und einen Schalter zur Leitungsunterbrechung aufweist.

4. Abwasserhebeanlage (10) nach einem der Ansprüche 1 bis 3,
**dadurch gekennzeichnet,**
**dass** die Sendeeinheit (75) mit den Empfangseinheiten (85) drahtlos in Verbindung steht.

5. Abwasserhebeanlage nach einem der vorhergehenden Ansprüche 1 bis 4,
**dadurch gekennzeichnet,**
**dass** ein durch die Empfangseinheit (85) gesperrter Abwassererzeuger (60, 62) durch ein von der Sendeeinheit (75) ausgesendetes Aktivierungssignal wieder automatisch entsperrbar ist.

6. Abwasserhebeanlage nach einem der Ansprüche 1 bis 5,
**dadurch gekennzeichnet,**
**dass** die Empfangseinheit (85) ein Sperrventil zum Unterbrechen einer Frischwasserversorgung und/oder einer Abflussleitung des Abwassererzeugers (60, 62) aufweist.

7. Abwasserhebeanlage (10) nach einem der Ansprüche 1 bis 6,
**dadurch gekennzeichnet,**
**dass** die Sensoreinheit (70) zum Erfassen von mindestens zwei voneinander verschiedenen Grenzfüllständen (80) und zur Abgabe von, den verschiedenen Grenzfüllständen zugeordneten Warnsignalen (82) beim Erfassen des jeweiligen Grenzfüllstandes ausgebildet ist.

8. Abwasserhebeanlage (10) nach einem der Ansprüche 1 bis 7,
**dadurch gekennzeichnet,**
**dass** die Sensoreinheit (70) mit einer Alarmanlage (65) verbunden ist, welche zum Abgeben eines optischen und/oder akustischen Alarmsignals ausgebildet ist.

9. Sicherungseinrichtung für eine Abwasserhebeanlage nach einem der Ansprüche 1 bis 8, mit einer zentralen Sendeeinheit (75) und mehreren dezentralen Empfangseinheiten (85), die einzelnen Abwassererzeugern (60, 62) zuordbar sind,
- wobei die Sendeeinheit (75) mit einer Sensoreinheit (70) zur Ermittlung eines Grenzfüllstandes (80) in einem Sammelbehälter (50) zum Sammeln von Abwasser (30) verbunden ist,
- durch die Sendeeinheit (75) ein Sperrsignal (92) bei Erreichen des Grenzfüllstandes (80) absendbar ist, und
- die Empfangseinheiten (85) ausgebildet sind, bei Empfang des Sperrsignals (92) die zugeordneten Abwassererzeuger (60, 62) zum Vermeiden einer Erzeugung von weiterem Abwasser (30) zu sperren.

10. Verfahren zum Betreiben einer Abwasserhebeanlage (10), insbesondere nach einem der Ansprüche 1 bis 8, wobei
- Abwasser (30) von mehreren Abwassererzeugern (60, 62) über mindestens eine Zuführleitung (40) einem Sammelbehälter (50) zugeführt wird,
- im Sammelbehälter (50) gesammeltes Abwasser (30) mit einer Pumpeinrichtung (20) aus dem Sammelbehälter (50) über mindestens eine Abführleitung (42) abgepumpt wird, und
- ein oberer Grenzfüllstand (80) des Abwassers (30) in dem Sammelbehälter (50) durch eine Sensoreinheit (70) erfasst wird, welche bei Erreichen des Grenzfüllstandes (80) ein Warnsignal (82) abgibt,
**dadurch gekennzeichnet,**
**dass** bei Erreichen des Grenzfüllstandes (80) eine Sendeeinheit (75) ein Sperrsignal (92) an dezentrale Empfangseinheiten (85) aussendet, die den Abwassererzeugern (60, 62) zugeordnet sind, und
**dass** die Empfangseinheiten (85) bei Empfang des Sperrsignals (92) die zugeordneten Abwassererzeuger (60, 62) sperren und eine Zuführung von weiterem Abwasser (30) in den Sammelbehälter (50) durch die Abwassererzeuger (60, 62) vermieden wird.

## Claims

1. Sewage lifting system (10) having:
- at least one collecting container (50) for collecting sewage (30),
- several sewage producers (60, 62),
- at least one supply line (40) which is connected to the collecting container (50) for supplying sewage (30) from the sewage producers (60, 62),
- at least one discharge line (42),
- a pump means (20) for pumping the sewage (30) out of the collecting container (50) via the at least one discharge line (42),
- a sensor unit (70) which is designed to detect an upper limit filling level (80) of the sewage (30) in the collecting container (50) and to emit a warning signal (82) when the limit filling level (80) is reached, and
- a safety means (90) which has a central transmitter unit (75),
**characterized in that**
- the safety means (90) has decentralized receiver units (85) which are assigned to the individual sewage producers (60, 62),
- **in that** when the limit filling level (80) is reached a blocking signal (92) can be transmitted by the transmitter unit (75) to the receiver units (85) on the sewage producers (60, 62), and
- **in that** when the blocking signal (92) is received the receiver units (85) are designed to block the assigned sewage producers (60, 62), wherein the sewage producer (60, 62) is prevented from supplying further sewage (30) into the collecting container (50).

2. Sewage lifting system (10) for lifting sewage according to claim 1,
**characterized in that**
the receiver unit (85) is designed to block the power supply of the assigned sewage producer (60, 62).

3. Sewage lifting system (10) according to claim 2,
**characterized in that**
the receiver unit (85) is firmly installed in or on an electrical socket for the operation of the sewage producer (60, 62) and has a switch for line interruption.

4. Sewage lifting system (10) according to any one of claims 1 to 3,
**characterized in that**
the transmitter unit (75) is wirelessly connected to the receiver units (85).

5. Sewage lifting system according to any one of the preceding claims 1 to 4,
**characterized in that**
a sewage producer (60, 62) blocked by the receiver unit (85) can be unblocked automatically again by an activation signal transmitted by the transmitter unit (75).

6. Sewage lifting system according to any one of claims 1 to 5,
**characterized in that**
the receiver unit (85) has a blocking valve to interrupt a fresh water supply and/or a drain line of the sewage producer (60, 62).

7. Sewage lifting system (10) according to any one of claims 1 to 6,
**characterized in that**
the sensor unit (70) is designed to detect at least two mutually different limit filling levels (80) and to emit warning signals (82) assigned to the different limit filling levels when the respective limit filling level is detected.

8. Sewage lifting system (10) according to any one of claims 1 to 7,
**characterized in that**
the sensor unit (70) is connected to an alarm system (65) which is designed to emit an optical and/or acoustic alarm signal.

9. Safety means for a sewage lifting system according to any one of claims 1 to 8, having a central transmitter unit (75) and several decentralized receiver units (85) which can be assigned to individual sewage producers (60, 62),
- wherein the transmitter unit (75) is connected to a sensor unit (70) for determining a limit filling level (80) in a collecting container (50) for collecting sewage (30),
- by the transmitter unit (75) a blocking signal (92) can be transmitted when the limit filling level (80) is reached, and
- when the blocking signal (92) is received the receiver units (85) are designed to block the assigned sewage producers (60, 62) to prevent a production of further sewage (30).

10. Method for operating a sewage lifting system (10), in particular according to any one of claims 1 to 8, wherein
- sewage (30) of several sewage producers (60, 62) is supplied via at least one supply line (40) to a collecting container (50),
- sewage (30) collected in the collecting container (50) is pumped by a pump means (20) out of the collecting container (50) via at least one discharge line (42), and
- an upper limit filling level (80) of the sewage (30) in the collecting container (50) is detected by a sensor unit (70) which emits a warning signal (82) when the limit filling level (80) is reached,
**characterized in that**
when the limit filling level (80) is reached a transmitter unit (75) transmits a blocking signal (92) to decentralized receiver units (85) which are assigned to the sewage producers (60, 62), and
**in that** when the blocking signal (92) is received the receiver units (85) block the assigned sewage producers (60, 62) and a supply of further sewage (30) into the collecting container (50) by the sewage producers (60, 62) is prevented.

## Revendications

1. Installation de relèvement d'eaux usées (10) avec :
- au moins un récipient collecteur (50) pour la collecte d'eaux usées (30),
- plusieurs générateurs d'eaux usées (60, 62),
- au moins une conduite d'alimentation (40) qui est raccordée pour l'alimentation en eaux usées (30) par les générateurs d'eaux usées (60, 62) au récipient collecteur (50),
- au moins une conduite d'évacuation (42),
- un dispositif de pompage (20) pour le pompage des eaux usées (30) hors du récipient collecteur (50) par le biais de l'au moins une conduite d'évacuation (42),
- une unité de capteur (70) qui est réalisée pour la détection d'un niveau limite supérieur (80) des eaux usées (30) dans le récipient collecteur (50) et pour l'émission d'un signal d'avertissement (82) lors de l'atteinte du niveau limite (80), et
- un dispositif de sécurisation (90) qui présente une unité d'émission (75) centrale,
**caractérisée en ce**
- **que** le dispositif de sécurisation (90) présente des unités de réception (85) décentralisées qui sont associées à un seul générateur d'eaux usée (60, 62),
- **que**, lors de l'atteinte du niveau limite (80), un signal de blocage (92) peut être envoyé par l'unité d'émission (75) aux unités de réception (85) sur les générateurs d'eaux usées (60, 62), et
- **que** les unités de réception (85) sont réalisées afin de bloquer, lors de la réception du signal de blocage (92), les générateurs d'eaux usées (60, 62) associés, le générateur d'eaux usées (60, 62) étant empêché d'alimenter en autres eaux usées (30) le récipient collecteur (50).

2. Installation de relèvement d'eaux usées (10) pour le relèvement d'eaux usées selon la revendication 1,
**caractérisée en ce**
**que** l'unité de réception (85) est réalisée pour le blocage de l'alimentation en courant du générateur d'eaux usées (60, 62) associé.

3. Installation de relèvement d'eaux usées (10) selon la revendication 2,
**caractérisée en ce**
**que** l'unité de réception (85) est fixement installée dans ou sur une prise électrique pour le fonctionnement du générateur d'eaux usées (60, 62) et présente un commutateur pour la coupure de ligne.

4. Installation de relèvement d'eaux usées (10) selon l'une quelconque des revendications 1 à 3,
**caractérisée en ce**
**que** l'unité d'émission (75) est en liaison sans fil avec les unités de réception (85).

5. Installation de relèvement d'eaux usées selon l'une quelconque des revendications précédentes 1 à 4,
**caractérisée en ce**
**qu'**un générateur d'eaux usées (60, 62) bloqué par l'unité de réception (85) peut être déverrouillé de nouveau automatiquement par un signal d'activation émis par l'unité d'émission (75).

6. Installation de relèvement d'eaux usées selon l'une quelconque des revendications 1 à 5,
**caractérisée en ce**
**que** l'unité de réception (85) présente une vanne d'arrêt pour l'interruption d'une alimentation en eau douce et/ou d'une conduite d'évacuation du générateur d'eaux usées (60, 62).

7. Installation de relèvement d'eaux usées (10) selon l'une quelconque des revendications 1 à 6,
**caractérisée en ce**
**que** l'unité de capteur (70) est réalisée pour la détection d'au moins deux niveaux limites (80) différents l'un de l'autre et pour l'émission de signaux d'avertissement (82) associés aux différents niveaux limites lors de la détection du niveau limite respectif.

8. Installation de relèvement d'eaux usées (10) selon l'une quelconque des revendications 1 à 7,
**caractérisée en ce**
**que** l'unité de capteur (70) est raccordée à une installation d'alarme (65) qui est réalisée pour l'émission d'un signal d'alarme optique et/ou acoustique.

9. Dispositif de sécurisation pour une installation de relèvement d'eaux usées selon l'une quelconque des revendications 1 à 8,
avec une unité d'émission (75) centrale et plusieurs unités de réception (85) décentralisées qui peuvent être associées à un seul générateur d'eaux usées (60, 62),
- dans lequel l'unité d'émission (75) est raccordée à une unité de capteur (70) pour la détermination d'un niveau limite (80) dans un récipient collecteur (50) pour la collecte d'eaux usées (30),
- un signal de blocage (92) peut être envoyé par l'unité d'émission (75) lors de l'atteinte du niveau limite (80), et
- les unités de réception (85) sont réalisées afin de bloquer lors de la réception du signal de blocage (92) les générateurs d'eaux usées associées (60, 62) pour éviter une génération d'autres eaux usées (30).

10. Procédé de fonctionnement d'une installation de relèvement d'eaux usées (10), en particulier selon l'une quelconque des revendications 1 à 8, dans lequel
- des eaux usées (30) sont amenées par plusieurs générateurs d'eaux usées (60, 62) par le biais d'au moins une conduite d'alimentation (40) à un récipient collecteur (50),
- des eaux usées (30) collectées dans le récipient collecteur (50) sont pompées avec un dispositif de pompage (20) hors du récipient collecteur (50) par le biais d'au moins une conduite d'évacuation (42), et
- un niveau limite supérieur (80) des eaux usées (30) est détecté dans le récipient collecteur (50) par une unité de capteur (70) qui émet lors de l'atteinte du niveau limite (80) un signal d'avertissement (82),
**caractérisé en ce**
**que**, lors de l'atteinte du niveau limite (80), une unité d'émission (75) envoie un signal de blocage (92) à des unités de réception (85) décentralisées qui sont associées aux générateurs d'eaux usées (60, 62), et
**que** les unités de réception (85) bloquent lors de la réception du signal de blocage (92) les générateurs d'eaux usées (60, 62) associés et une alimentation en autres eaux usées (30) dans le récipient collecteur (50) par les générateurs d'eaux usées (60, 62) est évitée.
